# EUROPÄISCHE PATENTSCHRIFT

(11) **EP 0 931 282 B1**
(45) Veröffentlichungstag und Bekanntmachung des Hinweises auf die Patenterteilung: **05.04.2000**
(21) Anmeldenummer: 97942903.2
(22) Anmeldetag: 02.09.1997
(51) Int. Cl.: G04B 27/04

(54) **VORRICHTUNG ZUM EINSTELLEN DES MINUTENZEIGERS EINER MINDESTENS MINUTEN- UND SEKUNDENZEIGER AUFWEISENDEN UHR**
DEVICE FOR REGULATING THE MINUTE HAND OF A CLOCK HAVING AT LEAST A MINUTE HAND AND A SECOND HAND
DISPOSITIF POUR AJUSTER L'AIGUILLE DES MINUTES D'UNE MONTRE COMPORTANT AU MOINS UNE AIGUILLE DES MINUTES ET UNE TROTTEUSE

(30) Priorität: 18.09.1996 DE 19638013; 18.06.1997 DE 19725794
(43) Veröffentlichungstag der Anmeldung: 28.07.1999
(73) Patentinhaber: Lange Uhren GmbH, 01768 Glashütte (DE)
(72) Erfinder: GEYER, Helmut, D-01768 Glashütte (DE)
(74) Vertreter: Klein, Thomas, Dipl.-Ing.
(86) Internationale Anmeldenummer: EP9704766
(87) Internationale Veröffentlichungsnummer: WO9812608

(56) Entgegenhaltungen:
- CH-A- 249 902
- CH-A- 284 142
- CH-A- 442 154
- CH-A- 632 373
- GB-A- 2 008 291

## Beschreibung

Die Erfindung bezieht sich auf eine Vorrichtung zum Einstellen des Minutenzeigers einer mindestens Minuten- und Sekundenzeiger aufweisenden Uhr, mit einer Stellwelle, die durch Axialbewegung aus einer Normalposition in eine Stellposition bewegbar ist, wobei bei Bewegung der Stellwelle aus der Normalposition in die Stellposition ein Nullstellantrieb des Sekundenzeigers diesen in seine Nullstellung bewegend antreibbar ist und die den Sekundenzeiger tragende Sekundenwelle über einen Sekundenanzeigertrieb von dem Uhrwerk der Uhr antreibbar ist (siehe CH-A-632 373).

Bei einer derartigen bekannten Vorrichtung ist der Nullstellantrieb ein Herzkurvennullstellantrieb, der je nach Stellung der Herzkurve den Sekundenzeiger im oder entgegen dem Uhrzeigersinn in die Nullstellung bringt. Aufgrund von Herstellungstoleranzen ist in dem zu dem Sekundenanzeigetrieb führenden Räderwerk immer Spiel vorhanden, das bei einer Nullstellung des Sekundenzeigers entgegen dem Uhrzeigersinn überwunden werden muß. Wenn anschließend der Sekundenzeiger wieder im Normalbetrieb angetrieben wird, muß erst das Spiel im Räderwerk wieder überwunden werden, ehe der Sekundenzeiger bewegt wird. Dies führt zu einer Verzögerung des Anlaufens des Sekundenzeigers und somit zu einer Falschanzeige von ein bis zwei Sekunden.

Aufgabe der Erfindung ist es daher eine Vorrichtung der eingangs genannten Art zu schaffen, durch die ein korrektes Anlaufen des Sekundenzeigers nach einem Einstellvorgang gewährleistet ist.

Diese Aufgabe wird erfindungsgemäß dadurch gelöst, daß der Sekundenanzeigetrieb eine Blockiereinrichtung aufweist, die durch die Bewegung der Stellwelle in Richtung zur Stellposition hin derart betätigbar ist, daß eine Blockade des Sekundenanzeigetriebs der Bewegung des Sekundenzeigers in Nullstellung voreilend erfolgt.

Damit erfolgt vor der Nullstellung des Sekundenzeigers eine Blockade des Sekundenanzeigetriebs, so daß dieser immer in Normalantriebsrichtung spielfrei verbleibt und nach einem Einstellvorgang ein korrektes Anlaufen des Sekundenzeigers gewährleistet.

Die Stellwelle kann ausschließlich zur Nullstellung des Sekundenzeigers dienen.

Ist die Stellwelle eine Minutenstellwelle der Uhr und die Stellposition die Minutenstellposition, in der durch Verdrehen der Stellwelle der Minutenzeiger manuell bewegbar antreibbar ist, so erfüllt die Stellwelle sowohl die Funktion der Auslösung des Nullstellantriebs als auch die Funktion zur Betätigung der Minutenstellung. Allein das Bewegen der Stellwelle in ihre Minutenstellposition bewirkt automatisch ein Nullstellen des Sekundenzeigers. Um eine Nullstellung des Sekundenzeigers durchführen zu können, ohne daß davon der Antrieb des Uhrwerks betroffen ist, kann die Sekundenwelle kraftschlüssig mit dem Uhrwerk der Uhr gekoppelt sein. Dazu kann in einfacher Ausbildung zwischen Sekundenwelle und einem Sekundenanzeigetrieb des Uhrwerks eine vorgespannte Kuppelfeder angeordnet sein, die zumindest an einem der Teile Sekundenwelle und Sekundenanzeigetrieb reibschlüssig in Anlage ist.

Eine platzsparende Ausbildung wird dadurch erreicht, daß der Sekundenanzeigetrieb auf der Sekundenwelle frei drehbar gelagert ist, wobei ohne wesentlichen Bauraumbedarf die Kuppelfeder axial zwischen Sekundenwelle und Sekundenanzeigetrieb angeordnet sein kann.

Sowohl zu einem einfachen Aufbau der Kuppelfeder als auch zu einer konzentrischen Belastung der von der Kuppelfeder beaufschlagten Bauteile führt es, wenn die Kuppelfeder eine ein oder mehrere radial gerichtete Federarme aufweisende Feder ist, deren eines Federarmende an der Sekundenwelle angeordnet und deren zweites Federarmende stirnseitig an dem Sekundenanzeigetrieb abgestützt ist, wobei das zweite Federarmende an einer radial gerichteten flanschartigen Erweiterung des Zahnrads abgestützt sein kann.

In einfacher Ausgestaltung kann die Blockiereinrichtung einen um eine Schwenkachse schwenkbaren Blockierhebel aufweisen, durch den kraft- und/oder form- und/oder reibschlüssig ein bewegbares Antriebsteil des Sekundenanzeigetriebs beaufschlagbar ist.

In Doppelfunktion und damit Bauraum sparend kann das bewegbare Antriebssteil die flanschartige Erweiterung des Sekundenanzeigetriebs sein, dessen radial umlaufende Mantelfläche von dem Blockierhebel beaufschlagbar ist.

Eine besonders zuverlässige Blockade des Sekundenanzeigetriebs wird dadurch erreicht, daß die radial umlaufende Mantelfläche einer radial umlaufend ausgebildete etwa V-förmige Nut aufweist, in die der um die zur Drehachse des Sekundenanzeigetriebs parallele Schwenkachse schwenkbare Blockierhebel mit einem etwa entsprechend V-förmigen Blockierbereich hineinschwenkbar ist.

Ein einfach ausgestalteter und sicher funktionierender Aufbau wird erreicht, wenn der Nullstellantrieb ein Kurvenscheibenantrieb ist dessen Kurvenscheibe fest auf der den Sekundenzeiger tragenden Sekundenwelle angeordnet und bei Bewegung der Stellwelle in Richtung zur Stellposition von einem Nullstellhebel in die Nullstellung bewegbar antreibbar ist, wozu vorzugsweise der Kurvenscheibenantrieb ein Herzkurvennullstellantrieb ist. Ist die Kurvenscheibe durch den Nullstellhebel in der Nullstellung arretierbar, so dienen diese Bauteile nicht nur zur Bewegung in der Nullstellung sondern auch zum in der Nullstellung halten des Sekundenzeigers.

Ein nur geringer Bauraum ist erforderlich, wenn der Nullstellhebel ein um eine zur Sekundenwelle parallele Achse schwenkbarer die radial umlaufende Mantelfläche der Kurvenscheibe beaufschlagender Hebel ist.

Ein einfacher und platzsparender Stellantrieb wird dadurch erreicht, daß der Nullstellantrieb einen um eine zur Sekundenwelle parallele Schwenkachse zwischen einer Normalposition und einer Nullstellposition schwenkbaren Schwenkhebel aufweist, der in seine Nullstellposition federbeaufschlagt ist und durch den der Nullstellhebel aus seiner zur Kurvenscheibe beabstandenden Normalposition gegen die Kurvenscheibe bewegbar beaufschlagbar ist.

Ist der Blockierhebel durch den Schwenkhebel schwenkbar antreibbar, so dient der Schwenkhebel mehreren Funktionen gleichzeitig.

Die Voreilung der Blockade des Sekundenanzeigetriebs vor der Bewegung des Sekundenzeigers in die Nullstellung wird in einfachem Aufbau dadurch erreicht, daß die Schwenkachse des Blockierhebels und die Achse des Nullstellhebels axial zueinander angeordnet sind und die Blokkiereingriffsrichtung des Blockierhebels und die Nullstellrichtung des Nullstellhebels etwa gleich gerichtet sind.

Ist der Blockierhebel sowohl in Blockiereingriffsrichtung als auch gegen den Schwenkhebel diesen in Nullstellposition beaufschlagend durch eine Blockierfeder beaufschlagt, so kann sich der Blockierhebel nach seinem Blockiereingriff problemlos vom Schwenkhebel lösen und dieser sich weiter zur Kurvenscheibe des Kurvenscheibenantriebs bewegen. Dazu besteht ein einfacher Aufbau darin, daß der Blockierhebel durch die Blockierfeder in Anlage an einem Anschlag des Schwenkhebels oder des Nullstellhebels beaufschlagt ist, wobei bei Verschwenken von Blockierhebel und Schwenkhebel in Blockiereingriffsrichtung bzw. Nullstellrichtung vom Blockierhebel die Blockierposition vor dem Erreichen der Nullstellposition durch den Nullstellhebel erreicht wird.

Ein Ausführungsbeispiel der Erfindung ist in der Zeichnung dargestellt und wird im folgenden näher beschrieben. Es zeigen:
- Figur 1: eine Vorrichtung zum Einstellen des Minutenzeigers einer Minutenzeiger und Sekundenzeiger aufweisenden Uhr in Normalposition
- Figur 2: die Vorrichtung nach Figur 1 in Stellposition
- Figur 3: einen Ausschnitt der Vorrichtung nach Figur 1 in einer Zwischenstellung zwischen Normalposition und Stellposition
- Figur 4: eine Seitenansicht im Schnitt entlang der Linie II-II in Figur 2

Die dargestellte Vorrichtung weist eine axial zwischen einer Normalposition (Figur 1) und einer Stellposition (Figur 2) manuell verschiebbare Stellwelle 1 auf.

Die Stellwelle ist in ihrer Stellposition in einem nicht dargestellten Minutenzeigerantrieb eingekuppelt und kann durch Verdrehen der Stellwelle 1 um ihre Drehachse die Position eines ebenfalls nicht dargestellten Minutenzeigers verstellen.

Ein Stift 2 eines um eine Achse 3 schwenkbaren Winkelhebels 4 greift quer zur Drehachse der Stellwelle 1 in eine radial umlaufend in der Stellwelle 1 ausgebildete Ringnut 5 ein. Durch axiales Verschieben der Stellwelle 1 wird über den Stift 2 der Winkelhebel 4 um seine Achse 3 geschwenkt.

An einem am Winkelhebel 4 hervorstehend angeordneten Ansatz 6 greift eine Schnappfeder 7 derart an, daß der Winkelhebel 4 je nach seiner Schwenkposition in seine Ruheposition über seine Auslöseposition in eine Zeigerstellposition beaufschlagt ist. Die Schnappfeder 7 besteht aus einem Federarm 8, der an seinem einen Ende fest angeordnet ist und an seinem anderem Ende einen Zahn 9 aufweist.

In der Ruheposition liegt der Zahn 9 mit seiner einen Flanke und in der Auslöseposition mit seiner anderen Flanke an dem Ansatz 6 an. Bei Verschwenken des Winkelhebels 4 wird der Federarm 8 ausgelenkt, so daß der Zahn 9 über dem Ansatz 6 hinwegbewegt wird (Figur 3).

Der Winkelhebel 4 trägt an seinem der Stellwelle 1 entgegengesetzten Hebelarm einen Zapfen 10, der in eine Nut 11 einer Schaltscheibe 12 hineinragt.

Die Schaltscheibe 12 ist um eine zur Achse 3 des Winkelhebels 4 parallele Achse 13 schwenkbar wobei der Schwenkweg durch die Enden der Nut 11 begrenzt wird, an denen der Zapfen 10 zur Anlage gelangt. Die Nut 11 ist dabei in einem äquidistanten Abstand zur Achse 13 ausgebildet.

Die Schaltscheibe 12 besitzt einen ebenfalls zur Achse 13 äquidistante Schaltkurve 14. Diese als Bogenabschnitt ausgebildete Schaltkurve 14 wirkt mit einer Beaufschlagungsfläche 15 eines Schwenkhebels 16 zusammen, der von der Schaltkurve 14 um eine Schwenkachse 17 schwenkbar ist.

Dazu ist die Beaufschlagungsfläche 15 als eine gegenüber einer Radialen zur Schwenkachse 17 des Schwenkhebels 16 geneigte Schräge ausgebildet. Schaltkurve 14 und Beaufschlagungsfläche 15 sind dabei unter einem solchen Winkel zueinander geneigt, daß eine Selbsthemmung der beiden aufeinander gleitenden Teile ausgeschlossen ist.

Der Schwenkhebel 16 ist durch das freie Ende eines vorgespannten Federarms 18 mit einer Beaufschlagungsfläche 15 permanent in Richtung auf die Schaltkurve 14 federbeaufschlagt und liegt in der Normalposition (Figur 1) vorgespannt mit der Beaufschlagungsfläche 15 auf der Schaltkurve 14 auf.

Ein Entlanggleiten der Schaltkurve 14 an der Beaufschlagungsfläche 15 und damit ein Verschwenken des Schwenkhebels 16 ist aber erst möglich, wenn durch Bewegen der Stellwelle 1 aus der Normalposition in die Stellposition der Winkelhebel 4 geschwenkt wird. Dabei gleitet die Schaltkurve 14 unter der Krafteinwirkung des Federarms 18 auf dem Schwenkhebel 16 entlang der Beaufschlagungsfläche 15, bis sie am Ende ihres Schwenkwegs außer Eingriff von der Beaufschlagungsfläche 15 gelangt, da die Schwenkbarkeit des Schwenkhebels 16 begrenzt ist.

Der Schwenkhebel 16 ist als zweiarmiger Hebel ausgebildet, an dessen einem Hebelarm die Beaufschlagungsfläche 15 angeordnet ist. Der andere Hebelarm ist in einen Nullstellarm 19 und einen Anhaltearm 20 verzweigt. In einer zum Nullstellarm 19 parallelen Ebene um eine zur Schwenkachse 17 parallele Achse 21 schwenkbar ist ein Nullstellhebel 22 angeordnet. Dabei befindet sich die Achse 21 an dem einen Ende des Nullstellhebels 22, während an dem anderen Ende des Nullstellhebels 22 in Schwenkrichtung gerichtet eine Stellfläche 23 angeordnet ist.

Etwa mittig zwischen Stellfläche 23 und Achse 21 ist an dem Nullstellhebel 22 ein parallel zur Achse 21 sich erstreckender Stift 24 angeordnet, der in den Schwenkbereich des Schwenkhebels 16 ragt. Der Stift 24 wird von einem gabelförmigen Ende 25 des Nullstellarms 19 umgriffen und so die Schwenkposition des Nullstellhebels 22 vom Nullstellarm 19 bestimmt.

Bei Verschwenken des Schwenkhebels 16 aus der Normalposition in die Nullstellposition verschwenkt das gabelförmige Ende 25 des Nullstellarms 19 den Nullstellhebel 22 bis zur Anlage an einem Anschlag 26. Dabei gelangt die Stellfläche 23 in den Bereich einer Herzkurvenscheibe 27, die drehfest auf einer zur Achse 21 parallen Sekundenwelle 28 angeordnet ist.

Durch die Beaufschlagung der radial umlaufenden Mantelfläche der Herzkurvenscheibe 27 von der Stellfläche 23 wird die Herzkurvenscheibe 27 so weit verschwenkt, bis die Stellfläche 23 an der radial geringsten Stelle zur Drehachse der Herzkurvenscheibe 27 gelangt ist. Damit wird aber auch der auf der Sekundenwelle 28 angeordnete Sekundenzeiger 29 in seine Nullstellung bewegt.

Diese Verschwenkung der Sekundenwelle 28 ist unbehindert möglich, da ein Sekundenanzeigetrieb 30 des Räderwerks des Uhrwerks frei drehbar auf der Sekundenwelle 28 gelagert und nur durch eine Kuppelfeder 31 kraftschlüssig mit der Sekundenwelle 28 gekuppelt ist. Damit ist die Sekundenwelle 28 durch Überwindung des Kraftschlusses der Kuppelfelder 31 drehbar, ohne durch den Sekundenanzeigetrieb 30 blockiert zu sein.

Die Kuppelfeder 31 ist blattfederartig mit einem Zentralteil 33 ausgebildet, von dem drei radial sich erstreckende, aus der Ebene des Zentralteils 33 abgewinkelte Federarme 34 wegragen. Mit einer im Zentralteil 33 ausgebildeten Bohrung 35 ist die Kuppelfeder 31 auf der Sekundenwelle 28 angeordnet. Dabei stützt sich der Zentralteil 33 an der Herzkurvenscheibe 27 ab, während die freien Enden der Federarme 34 mit Vorspannung an einer radial gerichteten, flanschartigen Erweiterung 36 des Sekundenanzeigetriebs 30 abgestützt sind. Durch Relativverdrehung von Herzkurvenscheibe 27 und Sekundenanzeigetrieb 30 mit ausreichender Kraft ist die kraftschlüssige Kupplung zwischen dem Zentralteil 33 der Kuppelfeder 31 mit der Herzkurvenscheibe 27 und dem Sekundenanzeigetrieb 30 überwindbar.

Der Anhaltearm 20 des Schwenkhebels 16 besitzt an seinem freien Ende einen quer zu seiner Schwenkebene hervorstehenden Stift 37. Dieser Stift 37 wirkt entgegen der Kraft einer Feder 40 mit einem, um eine Schwenkachse 38 schwenkbaren Anhaltehebel 39 zusammen. Das eine freie Ende des Anhaltehebels 39 ist als Federarm 41 ausgebildet und durch Verschwenken des Anhaltehebels 39 durch die Feder 40 zur Anlage an die radial umlaufende Kontur einer Unruh 42 bewegbar. Durch die federnde Anlage des Federarms 41 an der Unruh 42 ist diese in ihrer Drehbewegung anhaltbar. Der Stift 37 des Anhaltehebels 39 ist in der Normalstellung des Schwenkhebels 16 an einer Anschlagfläche 43 des Anhaltehebels 39 in Anlage und hält damit den Federarm 41 des Anhaltehebels 39 entgegen der Kraft der Feder 40 auf Abstand von der Unruh 42, so daß diese sich frei bewegen kann.

Durch Verschwenken des Schwenkhebels 16 in die Nullstellposition gelangt der Stift 37 des Anhaltearms 20 außer Eingriff von dem Anhaltehebel 39, so daß die Feder 40 den Anhaltehebel 39 verschwenkt und dieser mit seinem Federarm 41 unter Vorspannung an der radial umlaufenden Kontur der Unruh 42 zur Anlage kommt und die Bewegung der Unruh 42 blockiert. Damit ist auch das Uhrwerk außer Betrieb gesetzt.

Um eine zur Achse 21 des Nullstellhebels 22 parallele Schwenkachse 44 ist ein Blockierhebel 45 schwenkbar angeordnet.

Durch eine Blockierfeder 46 ist der Blockierhebel 45 mit seinem freien Ende gegen die radial umlaufende Mantelfläche der flanschartigen Erweiterung 36 bewegbar. An diesem freien Ende besitzt der Blockierhebel 45 einen etwa V-förmigen Blockierbereich 47, mit dem er in eine etwa entsprechend V-förmige Nut 48 hineinschwenkbar ist, die radial umlaufend an der radial umlaufenden Mantelfläche der Erweiterung 36 ausgebildet ist.

In der Normalposition (Figur 1) ist der Blockierhebel 45 von dem Stift 24 des Nullstellhebels 22 entgegen der Kraft der Blockierfeder 46 mit seinem Blockierbereich 47 von der Nut 48 außer Eingriff gehalten.

Wird der Nullstellhebel 22 durch den Schwenkhebel 16 aus der Normalposition in die Nullstellposition verschwenkt, so folgt der an dem Stift 24 abgestützte Blockierhebel 45, bis er mit seinem Blockierbereich 47 in die Nut 48 eingreift und damit den Sekundenanzeigetrieb 30 blockiert.

Der Nullstellhebel 22 wird dann vom Schwenkhebel 16 weiterbewegt, bis dieser mit seiner Stellfläche 23 an der Herzkurvenscheibe 27 zur Auflage kommt und diese verdreht, bis die Stellfläche 23 an dem radial tiefsten Punkt der Herzkurvenscheibe 27 anliegt und so der Sekundenzeiger 29 sich in seiner Nullstellung befindet.

Dabei erfolgt die Blockade des Sekundenanzeigetriebs 30 vor der Verstellung der Herzkurvenscheibe 27.

Zum Einstellen der Uhr auf genaue Zeit wird zuerst die Stellwelle 1 mittels einer nicht dargestellten Krone aus der in Figur 1 dargestellten Normalposition nach oben in die in Figur 2 dargestellte Stellposition gezogen. Damit wird der Winkelhebel 4 entgegen dem Uhrzeigersinn verschwenkt und überträgt seine Bewegung auf die Schaltscheibe 12. Bis zum Erreichen der in Figur 3 dargestellten Zwischenstellung ist der Winkel zwischen der Schaltkurve 14 und der Beaufschlagungsfläche 15 so, daß Selbsthemmung der beiden aneinanderliegenden Teile besteht. Bei dem weiteren Verschwenken der Schaltkurve 14 kommt es auch zu einem Verschwenken des Schwenkhebels 16, so daß der Winkel zwischen Schaltkurve 14 und Beaufschlagungsfläche 15 derart ändert, daß nunmehr eine Selbsthemmung dieser beiden aneinanderliegenden Teile ausgeschlossen ist. Unter der Kraft des Federarms 18 gleitet dann der Schwenkhebel 16 mit seiner Beaufschlagungsfläche 15 entlang der Schaltkurve 14 selbsttätig und verschwenkt dabei so, daß er mit seinem gabelförmigen Ende 25 über den Stift 24 den Nullstellhebel 22 bewegt und den Blockierhebel 45 freigibt, so daß dieser unter der Wirkung der Blockierfeder 46 dem Nullstellhebel 22 folgt.

Damit wird zuerst der Sekundenanzeigetrieb blockiert. Anschließend wird von dem Nullstellhebel 22 mit dessen Stellfläche 23 die Herzkurvenscheibe 27 beaufschlagt und unter Überwindung der Reibkräfte der Kuppelfeder 31 unmittelbar in die Nullstellung bewegt und dort festgehalten.

Gleichzeitig wird durch den Anhaltearm 20 des Schwenkhebels 16 der Anhaltehebel 39 mit seinem Federarm 41 gegen die Unruh 42 verschwenkt und hält diese an.

Nunmehr werden durch Drehen der Stellwelle 1 ein nicht dargestellter Minutenzeiger und ein ebenfalls nicht dargestellter Stundenzeiger auf die korrekte Zeit, z.B. des nächsten Zeitzeichens, eingestellt.

Ertönt dieses Zeitzeichen, so wird die Stellwelle 1 wieder in die Normalstellung verschoben, wodurch zwangsläufig der Winkelhebel 4 und nach Durchlaufen eines bestimmten Freiwegs des Winkelhebels 4 über die Schaltscheibe 12 der Schwenkhebel 16 und der Nullstellhebel 22 mit seiner Stellfläche 23 in ihre Normalposition zurückbewegt werden, wodurch die Herzkurvenscheibe 27 freigegeben wird.

Anschließend hebt der Stift 24 den Blockierhebel 45 an, so daß dessen Blockierbereich 47 aus der Nut 48 herausbewegt und der Sekundenanzeigetrieb 30 freigegeben wird.

Gleichzeitig beaufschlagt der Anhaltearm 20 die Anschlagfläche 43 des Anhaltehebels 29, hebt dessen Federarm 41 von der Unruh 42 ab und gibt diese frei.

Damit läuft das Uhrwerk frei und die Zeiger bewegen sich synchron.

Zur Justierung der Hebelwege dienen ein Exzenter 50 an der Schwenkachse 17 für den Schwenkhebel 16, ein Exzenter 51 am Anschlag 26 des Nullstellhebels 22 sowie ein Exzenter 52 an der Schwenkachse 44 des Blockierhebels 45.

Es versteht sich, daß der zu blockierende Sekundenanzeigetrieb nicht unbedingt der auf der Sekundenwelle sitzende Trieb sein muß, sondern auch ein diesem Trieb nahes Zahnrad in dem zu diesem Trieb führenden Räderwerk sein kann. Optimal ist es aber, wenn der auf der Sekundenwelle sitzende Trieb blockiert wird.

## Patentansprüche

1. Vorrichtung zum Einstellen des Minutenzeigers einer mindestens Minuten- und Sekundenzeiger aufweisenden Uhr, mit einer Stellwelle, die durch Axialbewegung aus einer Normalposition in eine Stellposition bewegbar ist, wobei bei Bewegung der Stellwelle aus der Normalposition in die Stellposition ein Nullstellantrieb des Sekundenzeigers diesen in seine Nullstellung bewegend antreibbar ist und die den Sekundenzeiger tragende Sekundenwelle über einen Sekundenanzeigetrieb von dem Uhrwerk der Uhr antreibbar ist, dadurch gekennzeichnet, daß der Sekundenanzeigetrieb (30) eine Blockiereinrichtung aufweist, die durch die Bewegung der Stellwelle (1) in Richtung zur Stellposition hin derart betätigbar ist, daß eine Blockade des Sekundenanzeigetriebs (30) der Bewegung des Sekundenzeigers (29) in Nullstellung voreilend erfolgt.

2. Vorrichtung nach Anspruch 1, dadurch gekennzeichnet, daß die Stellwelle (1) eine Minutenstellwelle der Uhr und die Stellposition die Minutenstellposition ist, in der durch Verdrehen der Stellwelle (1) der Minutenzeiger manuell bewegbar antreibbar ist.

3. Vorrichtung nach einem der vorhergehenden Ansprüche, dadurch gekennzeichnet, daß die Sekundenwelle (28) kraftschlüssig mit dem Uhrwerk der Uhr gekuppelt ist.

4. Vorrichtung nach Anspruch 3, dadurch gekennzeichnet, daß zwischen Sekundenwelle (28) und einem Sekundenanzeigetrieb (30) des Uhrwerks eine vorgespannte Kuppelfeder (31) angeordnet ist, die zumindest an einem der Teile Sekundenwelle (28) und Sekundenanzeigetrieb (30) reibschlüssig in Anlage ist.

5. Vorrichtung nach Anspruch 4, dadurch gekennzeichnet, daß der Sekundenanzeigetrieb (30) auf der Sekundenwelle (28) frei drehbar gelagert ist.

6. Vorrichtung nach den Ansprüchen 4 und 5, dadurch gekennzeichnet, daß die Kuppelfeder (31) axial zwischen Sekundenwelle (28) und Sekundenanzeigetrieb (30) angeordnet ist.

7. Vorrichtung nach Anspruch 6, dadurch gekennzeichnet, daß die Kuppelfeder (31) eine ein oder mehrere radial gerichtete Federarme aufweisende Feder ist, deren eines Federarmende an der Sekundenwelle (28) angeordnet und deren zweites Federarmende stirnseitig an dem Sekundenanzeigetrieb (30) abgestützt ist.

8. Vorrichtung nach Anspruch 7, dadurch gekennzeichnet, daß das zweite Federarmende an einer radial gerichteten flanschartigen Erweiterung (36) des Sekundenanzeigetriebs (30) abgestützt ist.

9. Vorrichtung nach einem der vorhergehenden Ansprüche, dadurch gekennzeichnet, daß die Blockiereinrichtung einen um eine Schwenkachse (44) schwenkbaren Blockierhebel (45) aufweist, durch den kraft- und/oder form- und/oder reibschlüssig ein bewegbares Antriebsteil des Sekundenanzeigetriebs (32) beaufschlagbar ist.

10. Vorrichtung nach Anspruch 9, dadurch gekennzeichnet, daß das bewegbare Antriebsteil die flanschartige Erweiterung (36) des Sekundenanzeigetriebs (30) ist, dessen radial umlaufende Mantelfläche von dem Blockierhebel (45) beaufschlagbar ist.

11. Vorrichtung nach Anspruch 10, dadurch gekennzeichnet, daß die radial umlaufende Mantelfläche eine radial umlaufend ausgebildete, etwa V-förmige Nut (48) aufweist, in die der um die zur Drehachse des Zahnrads parallele Schwenkachse (44) schwenkbare Blockierhebel (45) mit einem etwa entsprechend V-förmigen Blockierbereich (47) hineinschwenkbar ist.

12. Vorrichtung nach einem der vorhergehenden Ansprüche, dadurch gekennzeichnet, daß der Nullstellantrieb ein Kurvenscheibenantrieb ist, dessen Kurvenscheibe fest auf der den Sekundenzeiger (29) tragenden Sekundenwelle (28) angeordnet und bei Bewegung der Stellwelle (1) in Richtung zur Stellposition von einem Nullstellhebel (22) in die Nullstellung bewegbar antreibbar ist

13. Vorrichtung nach Anspruch 12, dadurch gekennzeichnet, daß der Kurvenscheibenantrieb ein Herznullstellantrieb ist,

14. Vorrichtung nach Anspruch 13, dadurch gekennzeichnet, daß der Nullstellhebel (22) ein um eine zur Sekundenwelle (28) parallele Achse (21) schwenkbar, die radial umlaufende Mantelfläche der Kurvenscheibe beaufschlagender Hebel ist.

15. Vorrichtung nach Anspruch 12 bis 14, dadurch gekennzeichnet, daß der Nullstellantrieb einen um eine zur Sekundenwelle (28) parallele Schwenkachse (17) zwischen einer Normalposition und einer Nullstellposition schwenkbaren Schwenkhebel (16) aufweist, der in seine Nullstellposition federbeaufschlagt ist und durch den der Nullstellhebel (22) aus seiner zur Kurvenscheibe beabstandeten Normalposition gegen die Kurvenscheibe bewegbar beaufschlagbar ist.

16. Vorrichtung nach einem der vorhergehenden Ansprüche, dadurch gekennzeichnet, daß der Blockierhebel (45) durch den Schwenkhebel (16) schwenkbar antreibbar ist.

17. Vorrichtung nach einem der vorhergehenden Ansprüche, dadurch gekennzeichnet, daß die Schwenkachse (44) des Blockierhebels (45) und die Achse (21) des Nullstellhebels (22) axial zueinander angeordnet sind und die Blockiereingriffsrichtung des Blockierhebels (45) und die Nullstellrichtung des Nullstellhebels (22) etwa gleichgerichtet sind.

18. Vorrichtung nach Anspruch 17, dadurch gekennzeichnet, daß der Blockierhebel (45) sowohl in Blockiereingriffsrichtung als auch gegen den Schwenkhebel (16) diesen in Nullstellposition beaufschlagend durch eine Blockierfeder (46) beaufschlagt ist.

19. Vorrichtung nach Anspruch 18, dadurch gekennzeichnet, daß der Blockierhebel (45) durch die Blockierfeder (46) in Anlage an einem Anschlag des Schwenkhebels (16) oder des Nullstellhebels (22) beaufschlagt ist, wobei bei Verschwenken von Blockierhebel (45) und Schwenkhebel (16) in Blockiereingriffsrichtung bzw. Nullstellrichtung vom Blockierhebel (45) die Blockierposition vor dem Erreichen der Nullstellposition durch den Nullstellhebel (22) erreicht ist.

## Claims

1. Arrangement for setting the minute hand of a timepiece which has at least minute and second hands, having a setting stem which can be moved axially out of a normal position into a setting position, it being the case that, upon movement of the setting stem out of the normal position into the setting position, a zero setting drive of the second hand can be driven such that it moves the latter into its zero position and the seconds stem, which bears the second hand, can be driven via a seconds-display drive mechanism of the movement mechanism of the timepiece, characterized in that the seconds-display drive mechanism (30) has a blocking device which can be actuated, by virtue of the setting stem (1) being moved in the direction of the setting position, such that the seconds-display drive mechanism (30) is blocked before the second hand (29) is moved into the zero position.

2. Arrangement according to Claim 1, characterized in that the setting stem (1) is a minute setting stem of the timepiece and the setting position is the minute setting position, in which, by virtue of rotation of the setting stem (1), the minute hand can be driven such that it can be moved manually.

3. Arrangement according to one of the preceding claims, characterized in that the seconds stem (28) is coupled to the movement mechanism of the timepiece with a force fit.

4. Arrangement according to Claim 3, characterized in that arranged between the seconds stem (28) and a seconds-display drive mechanism (30) of the movement mechanism is a prestressed coupling spring (31) which butts against at least either the seconds stem (28) or the seconds-display drive mechanism (30) with a friction fit.

5. Arrangement according to Claim 4, characterized in that the seconds-display drive mechanism (30) is mounted on the seconds stem (28) in a freely rotatable manner.

6. Arrangement according to Claims 4 and 5, characterized in that the coupling spring (31) is arranged axially between the seconds stem (28) and seconds-display drive mechanism (30).

7. Arrangement according to Claim 6, characterized in that the coupling spring (31) is a spring which has one or more radially directed spring arms, of which one spring-arm end is arranged on the seconds stem (28) and the second spring-arm end is supported on the end side of the seconds-display drive mechanism (30).

8. Arrangement according to Claim 7, characterized in that the second spring-arm end is supported on a radially directed flange-like widened section (36) of the seconds-display drive mechanism (30).

9. Arrangement according to one of the preceding claims, characterized in that the blocking device has a blocking lever (45) which can be pivoted about a pivot spindle (44) and which can act on a moveable drive part of the seconds-display drive mechanism (30) with a force fit and/or form fit and/or friction fit.

10. Arrangement according to Claim 9, characterized in that the moveable drive part is the flange-like widened section (36) of the seconds-display drive mechanism (30), of which the radially peripheral lateral surface can have the blocking lever (45) acting on it.

11. Arrangement according to Claim 10, characterized in that the radially peripheral lateral surface has a radially peripheral, approximately V-shaped groove (48) into which the blocking lever (45), which can be pivoted about the pivot spindle (44), parallel to the axis of rotation of the gear wheel, can be pivoted by way of an approximately V-shaped blocking region (47).

12. Arrangement according to one of the preceding claims, characterized in that the zero setting drive is a cam-plate drive, of which the cam plate is arranged fixedly on the seconds stem (28), which bears the second hand (29), and, upon movement of the setting stem (1) in the direction of the setting position, can be driven such that it can be moved into the zero position by a zero setting lever (22).

13. Arrangement according to Claim 12, characterized in that the cam-plate drive is a heart-cam zero setting drive.

14. Arrangement according to Claim 13, characterized in that the zero setting lever (22) is a lever which can be pivoted about a spindle (21) parallel to the seconds stem (28) and which acts on the radially peripheral lateral surface of the cam plate.

15. Arrangement according to Claims 12 to 14, characterized in that the zero setting drive has a pivot lever (16) which can be pivoted, about a pivot spindle (17) parallel to the seconds stem (28), between a normal position and a zero setting position, which is forced into its zero setting position by spring action and which can act on the zero setting lever (22) such that it can be moved out of its normal position, in which it is spaced apart from the cam plate, against the cam plate.

16. Arrangement according to one of the preceding claims, characterized in that the blocking lever (45) can be driven such that it can be pivoted by the pivot lever (16).

17. Arrangement according to one of the preceding claims, characterized in that the pivot spindle (44) of the blocking lever (45) and the spindle (21) of the zero setting lever (22) are arranged axially with respect to one another, and the blocking engagement direction of the blocking lever (45) and the zero setting direction of the zero setting lever (22) are oriented in approximately the same way.

18. Arrangement according to Claim 17, characterized in that the action of a blocking spring (46) forces the blocking lever (45) both in the blocking engagement direction and against the pivot lever (16), such that the latter is forced into the zero setting position.

19. Arrangement according to Claim 18, characterized in that the action of the blocking spring (46) forces the blocking lever (45) into abutment against a stop of the pivot lever (16) or of the zero setting lever (22), it being the case that, when the blocking lever (45) and pivot lever (16) are respectively pivoted in the blocking engagement direction and the zero setting direction, the blocking lever (45) reaches the blocking position before the zero setting lever (22) reaches the zero setting position.

## Revendications

1. Dispositif de réglage de l'aiguille des minutes d'une montre comportant au moins une aiguille des minutes et une trotteuse, avec une tige de réglage pouvant passer d'une position normale dans une position de réglage par déplacement axial, dans lequel lors du déplacement de la tige de réglage de la position normale en position de réglage, un entraînement de remise à zéro de la trotteuse peut être commandé pour déplacer celle-ci dans sa position de remise à zéro, et la tige des secondes qui porte la trotteuse peut être commandée par le mécanisme de la montre par l'intermédiaire d'un mécanisme d'affichage des secondes, caractérisé en ce que le mécanisme d'affichage des secondes (30) présente un dispositif de blocage pouvant être actionné par le déplacement de la tige de réglage (1) dans la direction de la position de réglage de manière à ce qu'un blocage du mécanisme d'affichage des secondes (30) ait lieu avant le déplacement de la trotteuse (29) jusqu'à la position de remise à zéro.

2. Dispositif selon la revendication 1, caractérisé en ce que la tige de réglage (1) est une tige de réglage des minutes de la montre et la position de réglage est la position de réglage des minutes, dans laquelle l'aiguille des minutes peut être commandée par un mouvement manuel par rotation de la tige de réglage (1).

3. Dispositif selon l'une quelconque des revendications précédentes, caractérisé en ce que la tige des secondes (28) est couplée par adhérence au mécanisme de la montre.

4. Dispositif selon la revendication 3, caractérisé en ce qu'entre la tige des secondes (28) et un mécanisme d'affichage des secondes (30) du mécanisme de la montre est disposé un ressort d'accouplement (31) précontraint, qui est en appui par adhérence par friction au moins contre la tige des secondes (28) ou le mécanisme d'affichage des secondes (30).

5. Dispositif selon la revendication 4, caractérisé en ce que le mécanisme d'affichage des secondes (30) est monté libre en rotation sur la tige des secondes (28).

6. Dispositif selon les revendications 4 et 5, caractérisé en ce que le ressort d'accouplement (31) est disposé axialement entre la tige des secondes (28) et le mécanisme d'affichage des secondes (30).

7. Dispositif selon la revendication 6, caractérisé en ce que le ressort d'accouplement (31) est un ressort présentant un ou plusieurs bras de ressort orientés radialement, dont une extrémité de bras de ressort est disposée sur la tige des secondes (28) et dont la deuxième extrémité de bras de ressort est en appui frontal contre le mécanisme d'affichage des secondes (30).

8. Dispositif selon la revendication 7, caractérisé en ce que la deuxième extrémité de bras de ressort est en appui contre un élargissement en forme de bride (36) orienté radialement du mécanisme d'affichage des secondes (30).

9. Dispositif selon l'une quelconque des revendications précédentes, caractérisé en ce que le dispositif de blocage présente un levier de blocage (45) pouvant pivoter autour d'un axe de pivotement (44), par lequel une partie d'entraînement mobile du mécanisme d'affichage des secondes (32) peut être sollicitée par force et/ou par engagement positif et/ou par adhérence par friction.

10. Dispositif selon la revendication 9, caractérisé en ce que la partie d'entraînement mobile est l'élargissement en forme de bride (36) du mécanisme d'affichage des secondes (30), dont la surface d'enveloppe périphérique radiale peut être sollicitée par le levier de blocage (45).

11. Dispositif selon la revendication 10, caractérisé en ce que la surface d'enveloppe périphérique radiale présente une rainure en forme approximative de V (48) formée radialement sur la périphérie, dans laquelle le levier de blocage (45) qui peut pivoter autour de l'axe de pivotement (44) parallèle à l'axe de rotation de la roue dentée peut entrer par pivotement par une zone de blocage (47) en forme de V correspondant approximativement.

12. Dispositif selon l'une quelconque des revendications précédentes, caractérisé en ce que l'entraînement de remise à zéro est un entraînement par came, dont la came est disposée fixement sur la tige des secondes (28) portant la trotteuse (29) et peut être entraînée par déplacement dans la position de remise à zéro par un levier de remise à zéro (22) lors du mouvement de la tige de réglage (1) dans la direction de la position de réglage.

13. Dispositif selon la revendication 12, caractérisé en ce que l'entraînement par came est un entraînement de remise à zéro en forme de coeur.

14. Dispositif selon la revendication 13, caractérisé en ce que le levier de remise à zéro (22) est un levier pouvant pivoter autour d'un axe (21) parallèle à la tige des secondes (28), qui sollicite la surface d'enveloppe périphérique radiale de la came.

15. Dispositif selon les revendications 12 à 14, caractérisé en ce que l'entraînement de remise à zéro présente un levier de pivotement (16) pouvant pivoter autour d'un axe de pivotement (17) parallèle à la tige des secondes (28) entre une position normale et une position de remise à zéro, lequel peut être sollicité par ressort dans sa position de remise à zéro et peut être sollicité par déplacement de sa position normale espacée de la came contre la came par le levier de remise à zéro (22).

16. Dispositif selon l'une quelconque des revendications précédentes, caractérisé en ce que le levier de blocage (45) peut être entraîné par pivotement par le levier de pivotement (16).

17. Dispositif selon l'une quelconque des revendications précédentes, caractérisé en ce que l'axe de pivotement (44) du levier de blocage (45) et l'axe (21) du levier de remise à zéro (22) sont disposés axialement l'un par rapport à l'autre et la direction d'entrée de blocage du levier de blocage (45) et la direction de remise à zéro du levier de remise à zéro (22) sont approximativement orientées dans le même sens.

18. Dispositif selon la revendication 17, caractérisé en ce que le levier de blocage (45) est sollicité par un ressort de blocage (46) dans la direction d'entrée de blocage ainsi que contre le levier de pivotement (16) en sollicitant celui-ci en sa position de remise à zéro.

19. Dispositif selon la revendication 18, caractérisé en ce que le levier de blocage (45) est sollicité par le ressort de blocage (46) en appui contre une butée du levier de pivotement (16) ou du levier de remise zéro (22), le pivotement du levier de blocage (45) et du levier de pivotement (16) dans la direction d'entrée de blocage ou la position de remise à zéro du levier de blocage (45) permettant d'atteindre la position de blocage avant la position de remise à zéro par le levier de remise à zéro (22).
